# EUROPÄISCHE PATENTANMELDUNG

(11) **EP 2 363 632 A1**
(43) Veröffentlichungstag der Anmeldung: **07.09.2011**
(21) Anmeldenummer: 10002281.3
(22) Anmeldetag: 05.03.2010
(51) Int. Cl.: F21S 8/00, F21V 33/00

(54) **Einrichtung zur Beleuchtung einer Arbeitsplatte**

(71) Anmelder: Pöllet, Wilfried, 90596 Schwanstetten (DE)
(72) Erfinder: Pöllet, Armin, 90596 Schwanstetten (DE)
(74) Vertreter: Führing, Dieter

(57) **Zusammenfassung**

Für eine blend- und schattenfreie Beleuchtung einer Arbeitsplatte (14), etwa zwischen Ober- und Unterschrank (12-13) in der Nische (11) einer Einbauküche, werden Lichtquellen (19) in eine Arbeitplatten-Rückwand (16) integriert, die durch Fenster (20) hindurch gegen die Arbeitsplatte (14) geneigt abstrahlen. Die Rückwand (16) ist vorzugsweise ein Sandwichaufbau aus einer Montageplatte (21) mit abstrahlseitig davor montierter Glasplatte (22), die durch einstrahlseitige Beschichtung (23) als großflächige Dekorplatte mit freigesparten Licht-Fenstern (20) ausgelegt ist.

## Beschreibung

Die Erfindung betrifft eine Einrichtung gemäß dem Oberbegriff des Hauptanspruches, insbesondere in der Nische zwischen einem Oberschrank und einem Unterschrank.

Beim Hantieren auf einer Arbeitsplatte wirft der Körper der hier hantierenden Person zwangsläufig vom dahinter gelegenen Raumlicht einen störenden Schlagschatten auf die Arbeitsplatte.

Im Falle einer Nischen-Arbeitsplatte unter einem Oberschrank ist es deshalb marktüblich, die Arbeitsplatte vom Unterboden des Oberschrankes her zu beleuchten und dafür eine Unterbauleuchte unter den Oberschrank oder einzelne Strahler in dessen Unterboden hinein zu montieren, bzw. den Unterboden komplett als Lichtkasten auszubilden.

Keine dieser Lösungen kann aus ästhetischen und/oder aus logistischen Gründen befriedigen. So harmoniert die zwangsläufige Höhe einer Unterbauleuchte nicht mit den Korpus-Wandungsstärken der benachbarten Schränke; während für die Elektriker-Arbeiten, also die Montage einzelner Strahler vor Ort samt deren Bestromung, Küchenmonteure regelmäßig nicht qualifiziert sind. Die Beistellung eines als Lichtkasten ausgebildeten Oberschrank-Unterbodens schließlich ist problematisch hinsichtlich der Logistik, da die Bruchgefahr eine von den Möbeln gesonderte Verpackung und Handhabung bedingt, sowie wegen der unterschiedlichen Hersteller gewöhnlich auch einen von den Möbeln abweichenden Anliefertermin mit Montagemöglichkeit erst vor Ort.

Ferner sind am Markt Küchenausstattungen anzutreffen, bei denen ein großflächiger Lichtkasten als leuchtende Rückwand hinter der Nischen-Arbeitsplatte dient. Die dekorative da helle Abstrahlung durch eine mattierte Frontscheibe hindurch in den Raum über der Arbeitsplatte hinein, also der dort hantierenden Person entgegen, führt aber leicht zu Irritation infolge Überbeanspruchung, bis zu Blendung, der Augen. Im Übrigen schränkt die zwangsläufige Tiefe derartiger mit großflächigen, gegeneinander beabstandeten Umlenkmitteln bestückter Lichtkästen die Nutztiefe der Arbeitsplatte spürbar ein; und die nicht hinterfütterte da abstrahlseitige Frontscheibe ist angesichts auf der Arbeitsplatte vorkommender Tätigkeiten durchaus bruchgefährdet.

In Erkenntnis solcher Gegebenheitern liegt vorliegender Erfindung die technische Problemstellung zugrunde, eine Einrichtung zur Beleuchtung einer Arbeitsplatte, insbesondere in einer Schrank-Nische, anzugeben, die sich den marktgängigen Lösungen gegenüber durch geringen Raumbedarf bei einfacher Montagemöglichkeit und blendfreiem Betrieb auszeichnet.

Diese Aufgabe ist durch die Einrichtung mit den wesentlichen im Hauptanspruch angegebenen Merkmalen gelöst.

Danach wird die Arbeitsplatte von ihrer Rückwand her nicht mehr großflächig im Wesentlichen horizontal, sondern durch geometrisch definierte Fenster hindurch gegenüber der Horizontalen abwärts geneigt bestrahlt. Das führt zu einem blendfreien unmittelbaren Ausleuchten der Arbeitsplatte, mit Überstrahlen eines eventuellen Schattenwurfes der davor hantierenden Person.

Jedes der Fenster kann einfach eine freie oder mittels lichtdurchlässiger Abdeckung verschlossene Öffnung in der Rückwand sein, in welche die einstrahlseitig hinter ihrem Fenster liegende Lichtquelle mit nach unten orientierter Charakteristik ihrer Abstrahlung integriert ist.

Eine in den unteren Bereich der Rückwand verlegte, z.B. für eine linienförmige Lichtquelle horizontal-streifenförmige, Fensteranordnung führt zu lokal hellerem Ausleuchten der Arbeitsplatte; während umgekehrt der auf der Arbeitsplatte ausgeleuchtete Bereich desto größer wird, je höher in der Rückwand die Fenster angeordnet sind. In letzterem Falle besteht zwar zunehmend die Möglichkeit, dass horizontales Streulicht auftritt und zu ungewollter Blendwirkung führt. Abhilfe dagegen schafft aber der Einbau eines reflektiven oder eines refraktiven Lichtumlenkers in Form von Spiegeln oder Prismen am Fenster.

Nützlich ist etwa eine Abschirmung, die in Form eines auf die Arbeitsplatte zu geneigten Vordaches abstrahlseitig über dem Fenster angeordnet ist. Wenn dieses Vordach unterseitig reflektierend angelegt ist, fördert die hier erfolgende Streulicht-Umlenkung das Ausleuchten der Arbeitsplatte durch dieses Fenster hindurch.

Wenn allerdings, etwa für leichteres Reinigen, auf eine sicht- und abstrahlseitig durchgehend ebene Front der Rückwand über der Arbeitsplatte Wert gelegt wird, kann solche Abschirmung und vor allem Umlenkung auch durch einen Reflektor erfolgen, der einstrahlseitig hinter dem Fenster oberhalb der Lichtquelle angeordnet wird.

Die mit den Fenstern zum Ausleuchten der Arbeitsplatte ausgestaltete Rückwand kann eine Dekorplatte in Anpassung an das Dekor etwa umgebenden Mobiliars sein, z.B. ein mattiertes, lackiertes oder poliertes Blech oder eine großflächige Keramikscheibe; vorzugsweise dient als Dekorplatte aber eine wenigstens einseitig gehärtete Glasplatte - diese mit rückwärtiger lichtundurchlässiger Lackierung oder sonstiger Beschichtung, die zu den lokalen Fenstern geometrisch definiert ausgespart oder nachträglich etwa durch Sandbestrahlung wieder entfernt ist. Insbesondere eine sicht- und abstrahlseitige Glasplatte ist zweckmäßigerweise großflächig auf einer bruchsicheren Montageplatte befestigt, zumal aufgeklebt, bei der es sich einfach um eine gegenüber der Glasplatte dicke Kunststoff- oder Holzplatte, etwa um eine Spanplatte handeln kann.

Um, im Interesse der Förderung der auf die Arbeitsplatte zu geneigten Abstrahlung, die Lichtquelle gegenüber der Fügeebene zwischen Dekorplatte und Montageplatte verkippen zu können, ist die Lichtquelle hinter ihrem Fenster zweckmäßigerweise in einem, gegebenenfalls geneigt gegenüber der Horizontalern verlaufenden, Hohlraum (oder wenigstens in diesen hineinragend) montiert, der in die einstrahlseitige Rückseite der Dekorplatte und/oder in die ihr zugewandte Vorderseite der Montageplatte eingebracht ist. Dabei kann es sich um Durchgangslöcher handeln, bei hinreichender Stärke der Montageplatte und im Falle einer gläsernen Dekorplatte auch um Sacklöcher in den Bereichen hinter den Fenstern.

Diese mit den Lichtquellen ausgestattete Arbeitsplatten-Rückwand kann etwa mittels Silikon auf die Gebäudewand hinter der Arbeitsplatte geklebt werden. Zum Einbau in eine

Nische zwischen einem Oberschrank und der Arbeitsplatte weist die Rückwand zweckmäßigerweise eine Höhe auf, die dem üblichen Abstand zwischen Arbeitsplatte und Oberschrank entspricht. Dann können zum Einbau der Rückwand hinter ihr etwa laschenförmige Arretierungsmittel hervorragen, die von unten in den montagebedingten Spalt zwischen Oberschrank und Gebäudewand eingreifen, wenn die Rückwand auf der Arbeitsplatte stehend gegen die Gebäudewand herangeschwenkt wird, um dann durch ihr Gewicht bzw. durch Klemmpassung gehalten zu werden. Auf der Arbeitsplatte kann aber auch noch eine zusätzliche Festlegung vorgesehen sein, etwa in Form einer darauf befestigten Kehlleiste vor dem unteren Rand der Rückwand oder in Form von Stiften, die vom Unterschrank her durch die Arbeitsplatte hindurch in die Rückwand eingreifen.

Zusätzliche Weiterbildungen und Alternativen zur erfindungsgemäßen Lösung ergeben sich aus den weiteren Ansprüchen, und, auch unter Berücksichtigung deren Vorteilen, aus nachstehender Beschreibung eines in der Zeichnung nicht ganz maßstabsgerecht und auf das erfindungsgemäß Wesentliche abstrahiert skizzierten bevorzugten Realisierungsbeispieles zur Erfindung. Die einzige Figur der Zeichnung zeigt im vertikalen Querschnitt eine rückwärtig auf eine Arbeitsplatte montierte, rückwandförmige Beleuchtungs-Einrichtung, hier beispielsweise eingebaut in eine Nische zwischen Oberschrank und Arbeitsplatte.

Die skizzierte Arbeitsplatz-Nische 11, etwa einer Einbauküche, ist der lichte Raum zwischen einem Oberschrank 12 und der auf einem Unterschrank 13 ruhenden Arbeitsplatte 14. Diese Nische 11 ist rückwärtig, vor einer Gebäudewand 15, von einer hinter der Arbeitsplatte 14 befestigten, vorzugsweise aber wie skizziert auf ihrem rückwärtigen Rand stehenden Rückwand 16 abgeschlossen.

Um die Arbeitsplatte 14 blend- und schattenfrei auszuleuchten, ist in die Rückwand 16 Teil einer Beleuchtungs-Einrichtung 17. Die Abstrahlung 18 von in die Rückwand 16 integrierten Lichtquellen 19 durch vor ihnen gelegene Fenster 20 hindurch ist wie skizziert im Wesentlichen gegenüber der Horizontalen nach unten geneigt auf die Arbeitsplatte 14 zu gerichtet. Jedes Fenster 20 kann eine, eventuell lichtdurchlässig abgedeckte, Durchbrechung in der Rückwand 16 sein, bei der es sich um eine abseits der Fenster 20 lichtundurchlässige Platte aus grundsätzlich beliebigem Material handeln kann.

Bevorzugt ist die Rückwand 16 aber wie skizziert als verklebtes Sandwich aus einer relativ dicken (typisch 16 mm starken) Montageplatte 21 einstrahlseitig hinter einer Dekorplatte in Form einer dagegen dünnen (typisch 4 mm starken) Glasplatte 22 gestaltet. Letztere weist bevorzugt einstrahlseitig, also der vergleichsweise massiven Montageplatte 21 zugewandt, eine lichtundurchlässige Beschichtung 23 auf, etwa in Form eines Lackauftrages, die zum Ausbilden der Fenster 20 lokal ausgespart oder z. B. durch lokale Sandstrahlbehandlung wieder entfernt ist.

Im Bereich der Fügeebene 24 zwischen der Glasplatte 22 und der typisch etwa viermal stärkeren Montageplatte 21 ist einstrahlseitig hinter jedem Fenster 20 eine Lichtquelle 19 angeordnet. Im Falle eines schmalen streifenförmig berandeten Fensters 20 handelt es sich etwa um eine Lichtquelle 19 in Form einer Leuchtröhre entsprechend kleinen Durchmessers oder um eine lineare Gruppierung einzelner Miniaturlampen, insbesondere lichtemittierender Hochleistungs-Halbleiterdioden (LEDs).

Um die jeweilige Lichtquelle 19 entsprechend dem gewünschten Raumwinkel ihrer Abstrahlung 18 aus der Fügeebene 24 heraus verschwenkt hinter dem Fenster 20 montieren zu können, ist rückseitig in die Glasplatte 22 und/oder frontseitig in die Montageplatte 21 ein Hohlraum 25 eingeformt oder eingearbeitet. Bei wie skizziert ausreichenden Materialstärken sind die Hohlräume 25 zur Aufnahme der Lichtquelle 19 beiderseits der Fügeebene 24 als in Abstrahlrichtung geneigt gegensinnig - also aufeinander zu - geöffnete, miteinander fluchtende Sacklöcher ausgebildet. Die Leitungsführung 26 zum Bestromen der Lichtquelle 19 kann wie angedeutet durch die Montageplatte 21 hindurch - oder auch längs der Fügeebene 24 um sie herum - etwa hinter oder in den Oberschrank 12 zu einem Schalter (nicht gezeichnet) verlaufen.

Um blendendes Streulicht parallel zur Arbeitsplatte 14 zu vermeiden, können vor oder hinter dem Fenster 20 spiegelnde oder brechende Lichtumlenker 27 angeformt oder angebracht (etwa angeklebt) sein, z.B. in Form von Reflektoren bzw. Glasprismen. Beispielshalber ist für einen abstrahlseitigen Lichtumlenker 27 über dem Fenster 20 ein als Blende und Reflektor dienendes Vordach 28 skizziert; und als Alternative oder Kumulative dazu einstrahlseitig im Hohlraum 25 an dessen oberer Innenwandfläche, oberhalb der Lichtquelle 19, ein Reflektor 29 in Form einer Beschichtung oder einer Belegung.

Die so als Beleuchtungs-Einrichtung 17 bestückte Rückwand 16 kann etwa mittels Silikonklebers direkt auf die Gebäudewand 15 aufgebracht werden. Skizziert ist stattdessen eine problemlos wieder demontierbare Befestigung in einer Nische 11 mittels Arretierungs-Laschen 30, die rückwärtig von der Rückwand 16 nach oben vorkragen. Unter schrägem Ansetzen der Rückwand 16 greifen diese Laschen 30 von unten in den Montagespalt zwischen Oberschrank 12 und Gebäudewand 15 ein, wenn der untere Bereich der Rückwand 16 auf der Oberfläche der Arbeitsplatte 14 bis in die Vertikale gegen die Gebäudewand 15 vorgeschoben wird. Diese Einbaustellung der Rückwand 16 kann dann bedarfsweise noch vom Unterschrank 13 her durch die Arbeitsplatte 14 hindurch mittels Arretierungs-Stiften 31 gesichert werden, oder einfacher mittels einer auf der Arbeitsplatte 14 zu befestigenden Kehlleiste 32.

Für eine blend- und schattenfreie Beleuchtung einer Arbeitsplatte 14, etwa zwischen Ober-und Unterschrank 12-13 in der Nische 11 einer Einbauküche oder dergleichen Arbeitsplatz, werden also erfindungsgemäß in eine Arbeitsplatten-Rückwand 16 Lichtquellen 19 integriert, die durch Fenster 20 hindurch gegen die Arbeitsplatte 14 geneigt abstrahlen. Die Rückwand 16 ist vorzugsweise ein Sandwichaufbau aus einer Montageplatte 21 mit abstrahlseitig flächig davor montierter Glasplatte 22, die durch einstrahlseitige Beschichtung 23 als großflächige Dekorplatte mit darin freigesparten Licht-Fenstern 20 ausgelegt ist. Dieser bruchsichere Sandwichaufbau kann problemlos einer Möbelanlieferung beigestellt, aber auch selbst nachträglich noch problemlos wie beschrieben durch einfaches Einklemmen etwa zwischen Oberschrank 12 und Arbeitsplatte 14 montiert werden; es wird dann nur noch das Einstecken der konfektionierten Leitungsführung 26 in den Steckeranschluss zum zugeordneten Lichtschalter fällig, elektrotechnische Facharbeiten fallen nicht an.

### Bezugszeichenliste

- 11: Nische (zwischen 12 und 14)
- 12: Oberschrank
- 13: Unterschrank
- 14: Arbeitsplatte (auf 13)
- 15: Gebäudewand (hinter 16)
- 16: Rückwand (von/auf 14)
- 17: Beleuchtungs-Einrichtung (mit 16)
- 18: Abstrahlung (von 19 durch 20 auf 14)
- 19: Lichtquelle (in 16 hinter 20)
- 20: Fenster (in 16 vor 19)
- 21: Montageplatte (von 16)
- 22: Dekor-Glasplatte (von 16, vor 21)
- 23: Beschichtung (hinter 22 in 23)
- 24: Fügeebene (zwischen 21 und 22)
- 25: Hohlraum (im Bereich von 24 zur Aufnahme von 19)
- 26: Leitungsführung (nach 19)
- 27: Lichtumlenker (bei 20)
- 28: Vordach (als 27 vor 22)
- 29: Reflektor (als 27 hinter 22)
- 30: Laschen (oberhalb 21, 12 hintergreifend)
- 31: Stift (unterhalb 21 durch 14)
- 32: Kehlleiste (vor 16 auf 14)

## Patentansprüche

1. Einrichtung (17) zur Beleuchtung einer Arbeitsplatte (14), **dadurch gekennzeichnet, dass** in einer Rückwand (16) im rückwärtigen Bereich der Arbeitsplatte (14) wenigstens ein lichtdurchlässiges Fenster (20) vorgesehen ist, hinter dem eine Lichtquelle (19) angeordnet ist, deren Abstrahlung (18) im Wesentlichen unter einem Winkel gegenüber der Horizontalen auf die Arbeitsplatte (14) gerichtet ist.

2. Einrichtung nach dem vorangehenden Anspruch, **dadurch gekennzeichnet, dass** die Geometrie des Fensters (20) dem Querschnitt der Abstrahl-Geometrie der Lichtquelle (19) auf das Fenster (20) zu angepasst ist.

3. Einrichtung nach dem vorangehenden Anspruch, **dadurch gekennzeichnet**, das das Fenster (20) horizontal-streifenförmig berandet ist.

4. Einrichtung nach einem der vorangehenden Ansprüche, **dadurch gekennzeichnet, dass** oberhalb hinter oder vor dem Fenster (20) ein spiegelnder oder ein brechender Lichtumlenker (27) angeordnet ist

5. Einrichtung nach dem vorangehenden Anspruch, **dadurch gekennzeichnet, dass** abstrahlseitig vor dem Fenster (20) ein reflektierendes und abschirmendes Vordach (28) angeformt oder angeordnet ist.

6. Einrichtung nach einem der beiden vorangehenden Ansprüche, **dadurch gekennzeichnet, dass** einstrahlseitig hinter dem Fenster (20) in einem Hohlraum (25) zur Aufnahme der Lichtquelle (19) oberhalb der Lichtquelle (19) ein Reflektor (29) vorgesehen ist.

7. Einrichtung nach einem der vorangehenden Ansprüche, **dadurch gekennzeichnet, dass** die Rückwand (16) eine abstrahlseitige Dekorplatte vor einer rückwärtigen Montageplatte (21) aufweist.

8. Einrichtung nach dem vorangehenden Anspruch, **dadurch gekennzeichnet, dass** die Dekorplatte eine unter Freisparen von Fenstern (20) lichtundurchlässige Glasplatte (22) ist.

9. Einrichtung nach einem der beiden vorangehenden Ansprüche, **dadurch gekennzeichnet, dass** die Montageplatte (21) eine Kunststoff- oder Holzplatte von gegenüber der Dekorplatte etwa vierfacher Stärke ist, auf welche die Dekorplatte vollflächig montiert ist.

10. Einrichtung nach einem der drei vorangehenden Ansprüche, **dadurch gekennzeichnet, dass** die Lichtquelle (19) unter Neigung ihrer Abstrahlung (18) gegenüber der Horizontalen in einem Hohlraum (25) angeordnet ist, der einstrahlseitig hinter dem Fenster (20) in die Rückwand (16), insbesondere in die Dekorplatte und/oder in die Montageplatte (21), eingebracht ist.

11. Einrichtung nach dem vorangehenden Anspruch, **dadurch gekennzeichnet, dass** die Hohlräume (25) in Richtung der Abstrahlung (18) miteinander fluchtende Sacklöcher beiderseits der Fügeebene (24) zwischen Montageplatte (21) und Dekorplatte sind, die sich in der Fügeebene (24) aufeinander zu öffnen.

12. Einrichtung nach einem der beiden vorangehenden Ansprüche, **dadurch gekennzeichnet, dass** die Innenmantelfläche des Hohlraumes (25) oberhalb der Lichtquelle (19) verspiegelt ist.

13. Einrichtung nach einem der vorangehenden Ansprüche, **dadurch gekennzeichnet, dass** die Rückwand (16) mit Arretierungsmitteln zu ihrem Einbau auf der Arbeitsplatte (14) unter einem Oberschrank (12) über der Arbeitsplatte (14) ausgestattet ist.

14. Einrichtung nach einem der vorangehenden Ansprüche, **dadurch gekennzeichnet, dass** die Lichtquelle (19) wenigstens eine lichtemittierende Halbleiterdiode (LED) ist.
